# EUROPÄISCHE PATENTSCHRIFT

(11) **EP 1 850 635 B1**
(45) Veröffentlichungstag und Bekanntmachung des Hinweises auf die Patenterteilung: **13.10.2010**
(21) Anmeldenummer: 07105666.7
(22) Anmeldetag: 04.04.2007
(51) Int. Cl.: H04R 25/00

(54) **Zeit-adaptives Einstellen einer Hörhilfevorrichtung und entsprechendes Verfahren**
Time-adaptable adjustment of a hearing aid and pertaining method
Réglages adaptatifs temporels d'une prothèse auditive et procédé correspondant

(30) Priorität: 27.04.2006 DE 102006019728
(43) Veröffentlichungstag der Anmeldung: 31.10.2007
(73) Patentinhaber: Siemens Audiologische Technik GmbH, 91058 Erlangen (DE)
(72) Erfinder: Steinbuss, Andre, 90419 Nürnberg (DE)
(74) Vertreter: Maier, Daniel Oliver

(56) Entgegenhaltungen:
- WO-A-95/25414
- DE-A1- 19 720 651
- US-A- 4 637 402
- US-A1- 2005 036 637
- US-B1- 6 577 739

## Beschreibung

Die vorliegende Erfindung betrifft ein Verfahren zum Einstellen einer Hörhilfevorrichtung durch Verstärken eines Anteils eines Eingangssignalspektrums bei einer bestimmten Frequenz.

Dem Ansatz der Frequenzkompression, die sogenannte Frequenztransposition, die hohe Frequenzen im tieferfrequenten Bereich abbildet, wird ein hohes Potential zugesprochen, insbesondere für hochgradige Hörverluste oder aber die Erstversorgung bei Kindern. Algorithmen dieser Art sind bereits in einigen am Markt befindlichen Hörgeräten implementiert. Eine derartige Frequenzverschiebung bzw. -abbildung ist aus der Druckschrift DE 197 20 651 A1 bekannt.

Da jedoch das bekannte Klangbild durch die Frequenzkompression häufig stark verfälscht wird, werden derartige therapeutische Ansätze mit Hörhilfen häufig abgelehnt oder erfordern ein hohes Maß an Nachsorge durch den betreuten Audiologen oder Hörgeräteakustiker. In diesem Fall wird der Grad der Frequenztransposition in den einzelnen Sitzungen sukzessive erhöht, bis ein definierter Endwert erreicht ist.

In jeder Einzelsitzung muss der Audiologe beziehungsweise Hörgeräteakustiker die im Rahmen der Hörgeräteversorgung verwendeten Algorithmen neu parametrisieren. Dies stellt auch für den Patienten eine unkomfortable Prozedur dar.

Aus den Druckschriften US 2005/0036634 A1 DE 195 42 961 C1, DE 100 21 985 A1 und EP 1 363 473 A2 sind jeweils Hörgeräte mit zeitlich gesteuerter Anpassung bekannt. Dabei werden insbesondere die Parameter Gesamtlautstärke, Lautstärke in einzelnen Frequenzbereichen, Dynamik der Verstärkung, Frequenzgang und Intensität der Störgeräuschbefreiung zeitlich geändert.

Weiterhin offenbart die Druckschrift DE 42 17 629 A1 ein Hörgerät mit einem Mittel zur elektronischen Einstellung wenigstens eines Übertragungsparameters in dem Signalweg. Um die Erkennbarkeit des jeweils gewählten Übertragungsparameters zu verbessern, wird ein vorzugsweise akustisches Signal abgegeben, das für jeden elektronisch eingestellten Übertragungsparameter charakteristisch ist. Als Übertragungsparameter wird die Lautstärke erwähnt.

Die Aufgabe der vorliegenden Erfindung besteht somit darin, das Einstellen einer Hörhilfevorrichtung, beziehungsweise die Hörgeräteanpassung für den Patienten komfortabler zu gestalten.

Erfindungsgemäß wird diese Aufgabe gelöst durch ein Verfahren nach Anspruch 1 und eine Hörhilfevorrichtung nach Anspruch 5.

Durch das erfindungsgemäße zeitlich-adaptive Nachregeln der Stärke der Frequenztransposition ergeben sich zwei Vorteile. Einerseits kann eine hohe Spontanakzeptanz des Hörsystems durch ein zwischen zwei Adaptionsschritten nahezu unverfälschtes Klangbild des Hörsystems erreicht werden. Andererseits kann aber auch der Lern- und Akklimatisationsprozess seitens des Hörgeschädigten an die neuen Frequenzmuster unterstützt werden.

Vorzugsweise wird zumindest ein Teil des Eingangssignalspektrums automatisch in Abhängigkeit von der Zeit fortschreitend komprimiert. Damit ist es möglich, in kurzen Zeitabständen komfortabel eine neue Frequenzkompression beispielsweise im Rahmen einer Hörgeräteanpassung durchzuführen.

Bei der Verschiebung eines Anteils des Eingangssignalspektrums kann der Verstärkungswert für diesen Anteil des Eingangssignalspektrums von der Frequenzverschiebung unberührt bleiben. Dies bedeutet, dass die Verstärkung nach der Frequenzverschiebung die Gleiche ist wie zuvor. Damit können Verstärkungsverhältnisse von Spektralanteilen auch nach der Frequenzverschiebung beibehalten werden.

Das Verschieben kann darüber hinaus in mehreren Zeitschritten bis zu einem vorgegebenen Endwert erfolgen. Dabei können die Zeitschritte und damit auch die Verschiebungsschritte so klein gewählt werden, dass sie der Nutzer kaum wahrnimmt und somit eine quasi kontinuierliche Verschiebung stattfindet.

Das Verschieben des Anteils des Eingangsignalspektrums erfolgt bandweise. Damit ist es nicht notwendig, dass zu einem Zeitpunkt das gesamte Spektrum komprimiert wird, sondern es können vielmehr einzelne Bänder nacheinander verschoben werden, so dass dies dem Nutzer weniger auffällt.

Die vorliegende Erfindung wird nun anhand der beigefügten Zeichnungen näher erläutert, in denen zeigen:
- FIG 1: einen Verstärkungsverlauf für mehrere Frequenzbänder;
- FIG 2: den Verstärkungsverlauf von FIG 1 nach einem ersten Kompressionsschritt und

FIG 3 den Verstärkungsverlauf von FIG 1 nach einem zweiten Kompressionsschritt

Die nachfolgend näher geschilderten Ausführungsbeispiele stellen bevorzugte Ausführungsformen der vorliegenden Erfindung dar.

In FIG 1 ist ein Verstärkungsverlauf für verschiedene Frequenzen f1 bis f6 dargestellt. Jede dieser Frequenzen f1 bis f6 repräsentiert hier jeweils ein Frequenzband. Darüber hinaus ist jedem dieser Frequenzbänder ein Verstärkungswert g1 bis g6 zugeordnet. Der Einfachheit halber nimmt hier die Verstärkung mit der Frequenz linear zu.

Der Verstärkungsverlauf von FIG 1 wird zum Zeitpunkt TO in dem Hörsystem implementiert.

Da der Patient beispielsweise nur Schall unterhalb der Grenzfrequenz fg wahrnehmen kann, wird er die hochfrequenten Anteile f4, f5 und f6 nicht hören können. Aus diesem Grund wird eine Frequenzkompression durchgeführt, wodurch sämtliche Spektralanteile unter die Hörgrenze fg geschoben werden.

Da der Patient vor dem Einsatz des Hörgeräts nur gewohnt ist, die Frequenzen f1 bis f3 zu hören, ist es hinsichtlich der Akzeptanz günstig, ihm auch mit dem Hörgerät zunächst nur diese Frequenzen gegebenenfalls verstärkt darzubieten. Diese Erstanpassung findet beim Audiologen oder Hörgeräteakustiker zum Zeitpunkt TO statt. Erfindungsgemäß soll nun eine zeitliche Adaption hinsichtlich einer Frequenztransposition beziehungsweise Frequenzkompression durchgeführt werden. Ziel ist es, sämtliche Frequenzen beziehungsweise Frequenzbänder f1 bis f6 in den Bereich unterhalb von fg abzubilden.

Die Kompression wird automatisch in mehreren Zeitschritten durchgeführt. Ein erster Kompressionsschritt findet zum Zeitpunkt T1 statt. Der daraus resultierende Verstärkungsverlauf ist in FIG 2 angedeutet. Demnach wird die Frequenz f1 auf die Frequenz f1', die Frequenz f2 auf die Frequenz f2'und so weiter abgebildet. Die Frequenzen werden demnach entsprechend einer wählbaren Vorschrift in den hörbaren Bereich geschoben. Der Verstärkungswert g1 bis g6 wird für jede Frequenz beibehalten.

Ab dem Zeitpunkt T1 ist der Patient nun in der Lage, Töne und Geräusche wahrzunehmen, die ursprünglich außerhalb seines Hörbereichs lagen. Beispielsweise bekommt er Schall, der tatsächlich mit der Frequenz f4 vorliegt, nun mit der Frequenz f4' dargeboten, die er hört, denn sie liegt unterhalb der Grenzfrequenz fg.

In einem zweiten Kompressionsschritt werden nun sämtliche Frequenzen f1 bis f6 in den Bereich unterhalb der Grenzfrequenz fg abgebildet, so dass sich die Frequenzen f1" bis f6" ergeben. Der Patient bekommt nun auch die hochfrequenten Schallanteile bei f5 und f6 in seinem Hörbereich unter der Grenzfrequenz fg dargeboten. Damit kann er sämtliche Schallanteile, wenn auch komprimiert, wahrnehmen.

Erfindungsgemäß findet somit eine zeitlich-adaptive Steuerung der Frequenztransposition, deren Stärke mit der Tragedauer des Hörgeräts sukzessiv zunimmt, statt. Die zeitlich langsame Adaption unterstützt das Training auf die veränderten akustischen Muster.

In dem in den FIG 1 bis 3 gewählten Beispiel findet ausschließlich eine Frequenztransposition statt. Die Verstärkungswerte g1 bis g6 werden beibehalten. Unter Umständen kann es jedoch auch günstig sein, gleichzeitig mit der Frequenztransposition eine zeitliche Verstärkungsadaption durchzuführen. Dabei würden sich dann auch die einzelnen Verstärkungswerte g1 bis g6 ändern.

Darüber hinaus kann es von Vorteil sein, die einzelnen Frequenzbänder untereinander nicht linear zu verschieben. Hierbei könnte beispielsweise der Abstand zwischen den Frequenzen f1" und f2" größer sein als der zwischen den Frequenzen f5" und f6". Dies bedeutet, dass die höheren Frequenzanteile in dem hörbaren Bereich unterhalb der Grenzfrequenz fg stärker gedrängt wären als die tieferen Frequenzen. Darüber hinaus ist auch jede andere nicht lineare Verschiebung in den hörbaren Frequenzbereich denkbar.

Auch können die einzelnen Frequenzbänder zeitlich unabhängig voneinander in den gewünschten Bereich verschoben werden. So kann es beispielsweise günstig sein, die Frequenzbänder f1 bis f3 zunächst beizubehalten und nur das Frequenzband f5 in den hörbaren Bereich zu verschieben. In einem weiteren Verschiebeschritt können dann die weiteren zunächst nicht hörbaren Frequenzbänder in den hörbaren Bereich verschoben werden. Auch das Verschieben der Frequenzbänder im hörbaren Bereich kann als separater Schritt durchgeführt werden.

Durch die oben geschilderten Schritte können verschiedene Arten der Frequenztransposition erreicht werden, die aber allesamt dazu führen, dass die Akzeptanz eines Hörsystems erhöht wird und Akklimatisierungsprozesse unterstützt werden.

## Patentansprüche

1. Verfahren zum Einstellen einer Hörhilfevorrichtung durch
- Verstärken eines Anteils eines Eingangssignalspektrums, der mehrere Frequenzbänder aufweist,
- automatisches bandweises Verschieben des Anteils des Eingangssignalsspektrums in Abhängigkeit von der Zeit,
**dadurch gekennzeichnet, dass**
- die einzelnen Frequenzbänder zeitlich unabhängig voneinander verschoben werden.

2. Verfahren nach Anspruch 1, wobei zumindest ein Teil des Eingangssignalspektrums (f1 bis f6) automatisch in Abhängigkeit von der Zeit frequenzkomprimiert wird (f1' bis f6').

3. Verfahren nach Anspruch 1 oder 2, wobei ein Verstärkungswert (g1 - g6) für den Anteil des Eingangssignalspektrums durch die Frequenzverschiebung unberührt bleibt.

4. Verfahren nach einem der vorhergehenden Ansprüche, wobei das Verschieben in mehreren Zeitschritten bis zu einem vorgegebenen Endwert erfolgt.

5. Hörhilfevorrichtung mit
- einer Verstärkungseinrichtung zum Verstärken eines Anteils eines Eingangssignalspektrums, der mehrere Frequenzbänder aufweist,
- eine Zeitsteuereinrichtung zum Ansteuern der Verstärkungseinrichtung derart, dass ein automatisiertes, bandweises Verschieben des Anteils des Eingangsspektrums in Abhängigkeit von der Zeit erfolgt,
**dadurch gekennzeichnet, dass**
- die Verstärkungseinrichtung von der Zeitsteuereinrichtung so ansteuerbar ist, dass die einzelnen Frequenzbänder zeitlich unabhängig voneinander verschoben werden.

6. Hörhilfevorrichtung nach Anspruch 5, wobei zumindest ein Teil des Eingangssignalspektrums (f1 bis f6) automatisch in Abhängigkeit von der Zeit frequenzkomprimierbar (f1' bis f6') ist.

7. Hörhilfevorrichtung nach Anspruch 5 oder 6, wobei von der Verstärkungseinrichtung ein Verstärkungswert (g1 - g6) für den Anteil des Eingangssignalspektrums durch die Frequenzverschiebung unberührt bleibt.

8. Hörhilfevorrichtung nach einem der Ansprüche 5 bis 7, wobei mit der Zeitsteuereinrichtung ein Verschieben der Spektralanteile in mehreren Zeitschritten bis zu einem vorgegebenen Endwert durchführbar ist.

## Claims

1. Method for adjusting a hearing aid apparatus by
- amplifying a part of an input signal spectrum having several frequency bands,
- automatically shifting band by band the part of the input signal spectrum as a function of the time,
**characterised in that**
- the individual frequency bands are shifted temporally independently of one another.

2. Method according to claim 1, with at least one part of the input signal spectrum (f1 to f6) being automatically frequency-compressed as a function of the time (f1' to f6').

3. Method according to claim 1 or 2, with an amplification value (g1 g6) remaining unchanged for the part of the input signal spectrum by means of the frequency shift.

4. Method according to one of the preceding claims, with the shift being carried out in several time steps until reaching a predetermined final value.

5. Hearing aid apparatus having
- an amplification facility for amplifying a part of an input signal spectrum having several frequency bands,
- a time control facility for controlling the amplification facility such that an automated, band by band shift of the part of the input spectrum takes place as a function of the time,
**characterised in that**
- the amplification facility can be controlled by the time control facility such that the individual frequency bands are shifted temporally independently of one another.

6. Hearing aid apparatus according to claim 5, with at least one part of the input signal spectrum (f1 to f6) being automatically frequency-compressible as a function of the time (f1' to f6').

7. Hearing aid apparatus according to claim 5 or 6, with an amplification value (g1 - g6) remaining untouched by the amplification facility for the part of the input signal spectral by means of the frequency shift.

8. Hearing aid apparatus according to one of claims 5 to 7, with a shift of the spectral parts in a number of time steps up to a predetermined final value being able to be implemented with the time control facility.

## Revendications

1. Procédé de réglage d'une prothèse auditive par
- amplification d'une partie d'un spectre de signal d'entrée, qui a plusieurs bandes de fréquence,
- décalage automatique bande par bande de la partie du spectre de signal d'entrée en fonction du temps,
**caractérisé en ce que**
- les diverses bandes de fréquence sont décalées dans le temps indépendamment les unes des autres.

2. Procédé suivant la revendication 1, dans lequel au moins une partie du spectre ( f1 à f6 ) de signal d'entrée est compressé en fréquence automatiquement en fonction du temps (f1' à f6' ).

3. Procédé suivant la revendication 1 ou 2, dans lequel une valeur ( g1 à g6 ) d'amplification pour la partie du spectre du signal d'entrée reste non touchée par le décalage de fréquence.

4. Procédé suivant l'une des revendications précédentes, dans lequel le décalage s'effectue en plusieurs stades dans le temps jusqu'à une valeur finale prescrite.

5. Prothèse auditive comprenant
- un dispositif d'amplification pour amplifier une partie d'un spectre du signal d'entrée, qui a plusieurs bandes de fréquence,
- un dispositif de commande dans le temps, pour commander le dispositif d'amplification, de manière à effectuer un décalage automatisé bande par bande de la partie du spectre d'entrée en fonction du temps,
**caractérisée en ce que**
- le dispositif d'amplification peut être commandé par le dispositif de commande dans le temps, de manière à décaler les diverses bandes de fréquence dans le temps indépendamment les unes des autres.

6. Prothèse auditive suivant la revendication 5, dans laquelle au moins une partie du spectre ( f1 à f6 ) de signal d'entrée est compressé en fréquence automatiquement en fonction du temps ( f1' à f6' ).

7. Prothèse auditive suivant la revendication 5 ou 6, dans laquelle, par le dispositif d'amplification, une valeur ( g1 à g6 ) d'amplification pour la partie du spectre du signal d'entrée reste non touchée par le décalage de fréquence.

8. Prothèse auditive suivant l'une des revendications 5 à 7, dans laquelle, par le dispositif de commande dans le temps, un décalage des parties du spectre peut être effectué en plusieurs stades dans le temps jusqu'à une valeur finale prescrite.
